# EUROPÄISCHE PATENTSCHRIFT

(11) **EP 2 314 430 B1**
(45) Veröffentlichungstag und Bekanntmachung des Hinweises auf die Patenterteilung: **24.05.2017**
(21) Anmeldenummer: 10007563.9
(22) Anmeldetag: 21.07.2010
(51) Int. Cl.: B26B 5/00

(54) **Messer**
Knife
Couteau

(30) Priorität: 22.10.2009 DE 102009050380
(43) Veröffentlichungstag der Anmeldung: 27.04.2011
(73) Patentinhaber: MARTOR KG, 42653 Solingen (DE)
(72) Erfinder: Rohrbach, Martin, 73575 Horn (DE)
(74) Vertreter: Roche, von Westernhagen & Ehresmann

(56) Entgegenhaltungen:
- EP-A1- 1 946 897
- EP-A1- 1 985 417
- DE-A1-102007 052 060
- DE-U1-202008 005 369

## Beschreibung

Die Erfindung betrifft ein Messer gemäß dem Oberbegriff des Anspruchs 1.

Ein solches Messer ist bekannt aus der DE 197 23 279. Hier weist das Messer einen in dem Messergehäuse translatorisch verschiebbar gelagerten Klingenhalter auf, welcher mittels einer Handhabe zwischen einer hinteren Position und einer vorderen Position bewegbar ist.

Aus der DE 20 2008 005 369 U1 ist ein Messer bekannt, bei welchem der Klingenhalter durch ein Betätigungselement von einer Sicherheitsposition in eine erste Schneidposition bewegbar ist. Während der Bewegung von der Sicherheitsposition in die erste Schneidposition befindet sich ein an dem Betätigungselement befestigtes Stützelement in Eingriff mit dem Gehäuse. Durch eine Schneidkraft ist der Klingenhalter in eine zweite Schneidposition bewegbar. Durch die Bewegung in die zweite Schneidposition wird der Eingriff des Stützelements gelöst. Der Klingenträger führt bei der Bewegung in die erste Schneidposition eine komplexe Bewegung aus.

In der EP 1 946 897 A1 ist ein Messer beschrieben, bei welchem der Klingenhalter durch eine Schneidkraft aus einer ersten Schneidposition in eine zweite Schneidposition bewegbar ist. Ein an dem Klingenträger befestigtes Stützelement gerät durch die Bewegung von der ersten Schneidposition in die zweite Schneidposition in Eingriff mit dem Gehäuse.

Aufgabe der Erfindung ist es, ein Messer zu schaffen, dass bezüglich seiner Sicherheit, sowie der Herstellbarkeit und seiner Funktionalität eine weitere vorteilhafte Alternative darstellt. Des Weiteren ist es Aufgabe der Erfindung ein Messer zu schaffen, das eine kompakte Bauform gestattet.

Die Aufgabe wird gelöst durch ein Messer mit den Merkmalen des Patentanspruchs 1.

Das Prinzip der Erfindung besteht im Wesentlichen darin, dass der Klingenhalter mit einer Betätigungsvorrichtung aus einer Sicherheitsposition, in welcher die Klinge für den Benutzer unzugänglich in das Gehäuse zurückgezogen ist, in eine Schneidposition bewegbar ist, in welcher die Klinge aus dem Messergehäuse herausragt.

Der Klingenhalter ist translatorisch beweglich und drehbeweglich gelagert. Durch die drehbewegliche Lagerung kann der Bereich der Betätigungsvorrichtung, welcher mit dem Klingenhalter zusammenwirkt, eine komplexe Bewegung durchführen, die z.B. Bewegungskomponenten in zwei Raumrichtungen aufweist. Es kann sich z.B. um eine zusammengesetzte Bewegung aus einer Schwenkbewegung und einer translatorischen Bewegung handeln. Der Bereich des Betätigungselements, der mit dem Klingenhalter zusammenwirkt ist somit nicht auf eine gradlinige Bewegung begrenzt, wie es beim Stand der Technik der Fall war. Das Betätigungselement kann z.B. eine Schwenkbewegung ausführen, wobei der mit dem Betätigungselement zusammenwirkende Klingenhalter eine Schwenkbewegung und eine lineare Bewegung durchführt.

Die Betätigungsvorrichtung umfasst wenigstens eine Handhabe. Die Betätigungsvorrichtung umfasst z.B. wenigstens ein Betätigungselement zum Betätigen des Klingenhalters. Das Betätigungselement ist z.B. mit der Handhabe aus einer Grundposition in eine erste Schwenkposition bewegbar. Die Handhabe wird z.B. aus einer unbetätigten in eine betätigte Position bewegt, um das Betätigungselement aus der Grundposition in die erste Schwenkposition zu bewegen.

Das Betätigungselement kann z.B. von einem Betätigungshebel gebildet sein, welcher mit dem Klingenhalter zusammenwirkt. Der Klingenhalter ist z.B. relativ zu dem Betätigungshebel schwenkbar. Der Betätigungshebel führt bei der Bewegung zwischen der Grundposition und einer ersten Schwenkposition eine Schwenkbewegung mit einem bestimmten Schwenkwinkel aus und bewegt dabei den Klingenhalter aus der Sicherheitsposition in die erste Schneidposition.

Das Betätigungselement ist z.B. an dem Gehäuse gelagert. Es kann mittelbar oder unmittelbar in dem Gehäuse gelagert sein. Das Betätigungselement kann z.B. an der Handhabe gelagert sein. Mit der Handhabe kann das Betätigungselement z.B. mittelbar oder unmittelbar betätigbar sein. Die Handhabe und das Betätigungselement können z.B. von gesonderten Teilen gebildet sein. Alternativ können z.B. die Handhabe und das Betätigungselement von einem Bauteil gebildet sein. Die Handhabe kann z.B. einen Bereich des Betätigungselements bilden. Die Handhabe kann z.B. einen Teil des Gehäuses bilden. Das Betätigungselement kann z.B. an der Handhabe gelagert sein.

Die Betätigungsvorrichtung bildet im Sinne der Erfindung mit dem Klingenhalter ein Schwenkgelenk. Z.B. kann das Betätigungselement mittels eines Schenkgelenks mit dem Klingenhalter verbunden sein. Das Betätigungselement kann z.B. fest mit dem Klingenhalter verbunden sein. Alternativ kann das Betätigungselement z.B. lösbar mit dem Klingenhalter verbindbar sein. Im verbundenen Zustand sind Klingenhalter und Betätigungselement dann relativ zueinander schwenkbar.

Der Klingenhalter ist translatorisch beweglich und / oder drehbeweglich an dem Gehäuse gelagert. "Translatorisch beweglich" im Sinne der Erfindung bedeutet, dass der Klingenhalter entlang einer Bahn bewegbar ist. Die Bahn kann z.B. grade sein oder gekrümmt sein oder gerade und gekrümmte Teilbereiche aufweisen.

Der Vorteil der Erfindung besteht darin, dass das Messer lediglich wenige Teile umfasst und eine einfache Konstruktion möglich ist. Das Messer ist auf diese Weise leicht herstellbar ist und verursacht geringe Herstellungskosten. Darüber hinaus weist das erfindungsgemäße Messer eine hohe Funktionssicherheit auf.

Insbesondere die Messerbestandteile Messergehäuse, Handhabe, Betätigungsvorrichtung, Klingenhalter mit Klinge und ggf. Stützelement können Elemente eines Getriebes bilden. Auf diese Weise ist es möglich, durch die Gestaltung der Getriebeelemente eine bestimmte Bewegungscharakteristik des Klingenhalters bei der Bewegung zwischen der Sicherheitsposition und der wenigstens einen Schneidposition zu erhalten. Die Betätigungsvorrichtung kann z.B. mit der Handhabe und dem Klingenhalter ein Viergelenk bilden. Die Betätigungsvorrichtung kann z.B. zwei Lenker umfassen die zum Einen an der Handhabe und zum anderen an dem Klingenhalter gelenkig gelagert sind.

Indem der Klingenhalter z.B. bei der Bewegung von der zweiten Schneidposition in die Sicherheitsposition eine Schwenkbewegung in Richtung des Schneidmaterials durchführt, steigt die beim Schneiden entstehende Reibkraft zwischen Klinge und Schneidmaterial an. Auf diese Weise ist es z.B. möglich sehr dünne Materialien, wie z.B. Folie zu schneiden.

Darüber hinaus kann über die Gestaltung der Getriebeelemente z.B. die Ausfahrbewegung des Klingeträgers beim Betätigen der Handhabe festgelegt werden.

Aufgrund der Lagerung des Klingenhalters, welche eine translatorische Bewegung und eine Drehbewegung erlaubt, ist es auf einfache Weise möglich das Messer derart auszubilden, dass sowohl eine Schneidkraft parallel zu der Schneide der Klinge, als auch eine Schneidkraft, die rechtwinklig zu der Klinge wirkt, eine Bewegung des Klingenhalters von der ersten Schneidposition in die zweite Schneidposition bewirkt.

Erfindungsgemäß ist ein Stützelement vorgesehen, mittels welchem der Klingenhalter lösbar an dem Gehäuse abstützbar ist. Das Stützelement kann z.B. dem Klingenhalter oder dem Gehäuse zugeordnet sein. Mittels des Stützelements kann der Klingenhalter an dem Gehäuse lösbar abgestützt werden. Beim Bewegen des Klingenhalters aus der Grundposition in eine erste Schwenkposition kann sich das Stützelement z.B. in Eingriff mit dem Gehäuse befinden oder in Eingriff mit dem Gehäuse bewegt werden. Das Stützelement begrenzt dann z.B. den Freiheitsgrad des Klingenhalters, so dass der Klingenhalter in die erste Schwenkposition gezwungen wird. Das Stützelement kann z.B. ein Auflager bilden.

Stützelement im Sinne der Erfindung kann ein druckfest oder zugfest beanspruchtes Element sein.

Wird der Klingenhalter, z.B. durch eine Schneidreaktionskraft, aus der ersten Schneidposition in eine zweite Schneidposition bewegt, so kann das Stützelement dadurch außer Eingriff bewegt werden. Der Klingenhalter hat dann wieder einen zusätzlichen Freiheitsgrad, welcher es ihm erlaubt, sich in das Gehäuse zurückzubewegen, obwohl die Handhabe betätigt ist.

Mittels des Stützelements kann dem Klingenhalter eine bestimmte Bewegung vorgegeben werden kann. Mittels des Stützelements kann ein Abstand zwischen dem Klingenhalter und dem Gehäuse überbrückt werden. Zudem kann mittels des Stützelements eine Sicherheitsfunktion gewährleistet werden, wobei sich die Klinge bei betätigter Handhabe in das Gehäuse in die Sicherheitsposition zurückbewegt, wenn die Schneidreaktionskraft auf die Klinge einen bestimmten Wert unterschreitet. Dies ist z.B. möglich, weil der Eingriff des Stützelements lösbar ist. Das Lösen des Eingriffs des Stützelements kann z.B. durch die Schneidreaktionskraft, auch Schneidkraft genannt, erfolgen.

Gemäß einer ersten Ausführungsform umfasst die Betätigungsvorrichtung ein als Hebel ausgebildetes Betätigungselement, welches schwenkbeweglich mit einem Teil des Gehäuses verbunden ist. Das Betätigungselement kann an einem bewegten Teil des Messers gelagert sein. Z.B. kann das Betätigungselement an der Handhabe gelagert sein. Das Betätigungselement kann von einer Grundposition in eine erste Schwenkposition verschwenkt werden, wenn die Handhabe von der unbetätigten Position in eine betätigte Position bewegt wird.

Gemäß einer weiteren Ausführungsform ist das Betätigungselement mittels eines Schwenkgelenks fest mit dem Klingenhalter verbunden. Der Klingenhalter ist mit dem Betätigungselement bewegungsverbunden. Der Klingenhalter und das Betätigungselement können unterschiedliche Winkelstellungen zueinander einnehmen.

Gemäß einer weiteren Ausführungsform ist dem Betätigungselement die Handhabe zugeordnet. Die Handhabe kann einteilig mit dem zweiten Endbereich ausgebildet sein. Die Handhabe kann z.B. von einem Bereich des Betätigungshebels gebildet sein. Alternativ kann die Handhabe z.B. als gesondertes Bauteil ausgebildet sein und mit dem Betätigungselement zusammenwirken. Die Handhabe kann z.B. lösbar mit dem Betätigungselement zusammenwirken. Ein erster Endbereich des Betätigungselements kann z.B. mit dem Klingenhalter verbunden sein und ein zweiter Endbereich des Betätigungselements kann mit der Handhabe verbunden sein.

Einer weiteren Ausgestaltung der Erfindung gemäß ist das Betätigungselement mit der Handhabe fest verbunden. Das Betätigungselement kann z.B. mittels eines Gelenks mit der Handhabe fest verbunden sein. Das Betätigungselement kann z.B. schwenkbar an der Handhabe angelenkt sein. Bei dem Bewegen der Handhabe von der unbetätigten Position in die betätigte Position, wird das Betätigungselement, welches mit der Handhabe bewegungsverbunden ist, auf dieser Bewegungsbahn mitbewegt.

Einer weiteren Ausführungsform gemäß ist die Handhabe von einem Hebel gebildet, der schwenkbar an dem Gehäuse angelenkt ist, wobei die Handhabe wenigstens zwischen einer betätigten Position und einer unbetätigten Position schwenkbar ist. Die Handhabe kann auf diese Weise zangenartig relativ zu dem Gehäuse verschwenkt werden, wobei das Betätigungselement z.B. aus einer Grundposition in eine erste Schwenkposition bewegt wird.

Einer weiteren Ausgestaltung der Erfindung gemäß ist die Handhabe von einem Federelement in die unbetätigte Position belastet. Die Handhabe wird dann automatisch in die unbetätigte Position bewegt, sobald der Benutzer keine Kraft mehr auf die Handhabe ausübt.

Gemäß einer weiteren Ausführungsform ist ein Stützelement vorgesehen, welches dem Klingenhalter oder dem Gehäuse zugeordnet ist, mittels welchem der Klingenhalter wenigstens in der ersten Schneidposition an dem Gehäuse lösbar abstützbar ist. Das Stützelement kann den Freiheitsgrad des Klingenhalters begrenzen. Es kann ein Auflager bilden, um welches das Betätigungselement wippenartig schwenkbar ist. Das Stützelement kann z.B. an dem Betätigungselement befestigt sein und mit dem Gehäuse wenigstens mittelbar in Eingriff bringbar sein. Das Stützelement kann z.B. mit einem Anschlagelement zusammenwirken, das an dem Gehäuse befestigt ist. Alternativ kann das Stützelement z.B. an dem Gehäuse befestigt sein und mit dem Klingenhalter in Eingriff bringbar sein. An dem Klingenhalter kann z.B. ein Anschlagelement vorgesehen sein, welches mit dem Stützelement zusammenwirkt.

Einer weiteren Ausführungsform gemäß ist ein gehäusefester Anschlag vorgesehen, an welchem sich der Klingenhalter abstützt. Mit dem Anschlag kann dem Klingenhalter eine bestimmte Bewegungsbahn aufgezwungen werden. Durch den Anschlag kann der Klingenhalter bei der Betätigung der Handhabe aus einer unbetätigten Position in eine betätigte Position von einer Sicherheitsposition in eine erste Schneidposition bewegt werden, in welcher er aus dem Gehäuse ragt. Der Anschlag kann z.B. an dem Gehäuse angeformt sein. Der Anschlag kann z.B. mit dem Stützelement zusammenwirken, welches z.B. an dem Klingenhalter befestigt ist.

Einer weiteren Ausführungsform gemäß ist das Stützelement lösbar mit dem Gehäuse oder dem Klingenhalter in Eingriff bringbar. Mittels dieser Ausführungsform kann der Freiheitsgrad des Klingenhalters bei Eingriff des Stützelements in bestimmter Weise begrenzt werden und durch Lösen des Stützelements wieder freigegeben werden. Der Klingenhalter kann sich z.B. aus der zweiten Schneidposition in Richtung Sicherheitsposition zurück bewegen, wenn der Eingriff des Stützelements gelöst ist, unabhängig davon, ob sich die Handhabe in der betätigten Position befindet. Das mit dem Klingenhalter bewegungsverbundene Betätigungselement kann sich bei der Bewegung des Klingenhalters in die Sicherheitsposition in die Grundposition bewegen.

Gemäß einer weiteren Ausführungsform ist das Stützelement nur druckfest mit dem Gehäuse oder dem Klingenhalter in Eingriff bringbar. Der Eingriff des Stützelements mit dem Gehäuse oder dem Klingenhalter kann bei dieser Ausführungsform auf einfache Weise wieder gelöst werden. Das Lösen des Stützelements aus dem Eingriff kann z.B. durch eine rotatorische Bewegung oder eine translatorische Bewegung des Klingenhalters erfolgen.

Gemäß einer weiteren Ausführungsform ist das Stützelement etwa stabförmig ausgebildet. Durch die Stabform kann z.B. eine Distanz zwischen Betätigungselement und Gehäuse überbrückt werden.

Einer weiteren Ausführungsform gemäß ist das Stützelement schwenkbar an dem Klingenhalter befestigt. Aufgrund der schwenkbaren Lagerung des Stützhebels an dem Klingenhalter kann der Klingenhalter sich in unterschiedlichen Positionen in Eingriff mit dem Gehäuse befinden. Wird das Stützelement außer Eingriff mit dem Gehäuse bewegt, kann es in eine Position verschwenkt werden, in welcher ein unerwünschter erneuter Eingriff mit dem Gehäuse verhindert wird, solange sich die Handhabe in der betätigten Position befindet.

Gemäß einer weiteren Ausführungsform ist an dem Gehäuse oder an dem Klingenhalter ein Lagersitz ausgebildet, mit welcher das Stützelement lösbar in Eingriff bringbar ist. Der Lagersitz kann z.B. von einer Aussparung, z.B. von einer Kerbe, gebildet sein, durch welche ein ungewolltes Lösen des Stützelements aus dem Eingriff verhindert wird. Bei der Bewegung der Betätigungsvorrichtung von der Grundposition in die erste Schwenkposition kann das Stützelement in der Kerbe angeordnet sein. Bei der Bewegung der Betätigungsvorrichtung von der ersten Schwenkposition in die zweite Schwenkposition kann sich das Stützelement aus der Kerbe herausbewegen und auf diese Weise den Kontakt zum Gehäuse oder zu dem Klingenhalter verlieren.

Gemäß einer weiteren Ausführungsform ist der Gegenfläche benachbart wenigstens eine Führungsfläche ausgebildet, welche das Stützelement in Eingriff mit der Gegenfläche, insbesondere dem Lagersitz, führt. Es können z.B. zwei Führungsflächen vorgesehen sein, wobei eine erste Führungsfläche das Stützelement bei der Bewegung des Klingenhalters in die erste Schneidposition in die Aussparung führt. Nachdem sich das Stützelement aus dem Eingriff mit der Aussparung gelöst hat, kann sich der Klingenhalter z.B. bei betätigter Handhabe in Richtung Grundposition zurückbewegen. Dabei kann das Stützelement sich z.B. an die zweite Führungsfläche anlegen, welche das Stützelement zur der ersten Führungsfläche führt.

Gemäß einer weiteren Ausgestaltung der Erfindung ist das Stützelement von wenigstens einem Federelement in eine Neutralposition belastet. Bei einem Verschwenken des Stützelements in wenigstens eine Drehrichtung wird das Stützelement dann zurück in die Neutralposition belastet. Wird der Klingenhalter nach dem Eingriff des Stützelements mit dem Anschlagelement in die erste Schneidposition bewegt, kann dabei das Stützelement relativ zu dem Betätigungselement verschwenken und das Federelement spannen. Das Federelement kann z.B. von einer Zugfeder oder von einer Druckfeder oder von einem anderen geeigneten Federelement gebildet sein. Das Federelement kann z.B. an dem Klingenhalter angeformt und einstückig mit diesem ausgebildet sein.

Einer weiteren Ausführungsform gemäß ist der Klingenhalter translatorisch beweglich und / oder drehbeweglich mittelbar oder unmittelbar an dem Gehäuse gelagert. Der Klingenhalter kann z.B. mit wenigstens einem Führungselement versehen sein, welches mit einer Führungsstruktur des Gehäuses oder der Handhabe korrespondiert. Das Führungselement kann z.B. von einem Zylinderstumpf gebildet sein, der in einer in dem Gehäuse ausgebildeten Führungsnut oder einer Kulisse aufgenommen ist.

Gemäß einer weiteren Ausführungsform ist der Klingenhalter aus der Sicherheitsposition in eine erste Schneidposition bewegbar, in welcher die Klinge aus dem Gehäuse herausragt, und durch eine zusätzliche Bewegung aus der ersten Schneidposition in mindestens eine zweite Schneidposition bewegbar. Aus der zweiten Schneidposition ist der Klingenhalter in die Sicherheitsposition zurück bewegbar. Den unterschiedlichen Positionen des Klingenhalters können Positionen des Betätigungselements und des Stützelements zugeordnet sein. Z.B. kann durch die Bewegung von der ersten Schneidposition in die zweite Schneidposition eine Bewegung des Betätigungselements und / oder des Stützelements gesteuert werden. Das Bewegen des Klingenhalters von der ersten in die zweite Schneidposition kann z.B. durch die Schneidkraft erfolgen, die beim Schnitt auf die Klinge wirkt, wenn die Klinge in das Schneidmaterial bewegt wird.

Zwischen der Sicherheitsposition und der ersten Schneidposition kann der Klingenhalter, z.B. durch das Stützelement, an dem Gehäuse abgestützt sein. Durch die Bewegung in die zweite Schneidposition kann das Stützelement sich z.B. außer Eingriff mit dem Gehäuse oder dem Klingenhalter bewegen.

Einer weiteren Ausgestaltung der Erfindung gemäß befindet sich das Stützelement in Eingriff, wenn der Klingenhalter in die erste Schneidposition bewegt ist und das Stützelement befindet sich außer Eingriff, wenn der Klingenhalter in die zweite Schneidposition bewegt ist, wobei bei in die betätigte Position bewegter Handhabe eine Bewegung des Klingenhalters in die Sicherheitsposition verhindert wird, wenn sich das Stützelement in Eingriff befindet und eine Bewegung des Klingenhalters in die Sicherheitsposition möglich ist, wenn sich das Stützelement außer Eingriff befindet. Durch die Bewegung des Klingenhalters von der ersten in die zweite Schneidposition kann z.B. das Betätigungselement von einer ersten Schwenkposition in eine zweite Schwenkposition bewegt werden. Durch die Bewegung des Betätigungselements in die zweite Schwenkposition kann z.B. das Stützelement außer Eingriff mit dem Gehäuse oder mit dem Betätigungselement bewegt werden.

Gemäß einer weiteren Ausführungsform ist der Klingenhalter derart gelagert, dass eine auf die Klinge wirkende Schneidkraft eine translatorische Bewegung und / oder eine Schwenkbewegung des Klingenhalters bewirkt, wobei der Klingenhalter aus der ersten Schneidposition in die zweite Schneidposition bewegt wird. Durch die translatorische Bewegung und / oder die Schwenkbewegung des Klingenhalters wird das Betätigungselement z.B. aus der ersten Schwenkposition in eine zweite Schwenkposition bewegt.

Gemäß einer weiteren Ausführungsform ist der Aufnahmeraum von einer Gehäuseschale des Messers und der Handhabe gemeinsam gebildet. Der Aufnahmeraum des Gehäuses und der Aufnahmeraum der Handhabe sind miteinander verbunden. Die Gehäuseschale und die Handhabe bilden z.B. das Gehäuse des Messers. Z.B. kann das Betätigungselement wenigstens teilweise in dem Aufnahmeraum der Handhabe angeordnet sein. Ein das Betätigungselement in die Grundposition belastendes Federelement kann z.B. in dem Aufnahmeraum der Handhabe angeordnet sein.

Die Bauform des Messers kann auf diese Weise flexibel gestaltet werden, da ein zusätzlicher Aufnahmeraum zur Verfügung steht, in welchem Funktionsteile des Messers aufgenommen werden können.

Eine weitere Ausführungsform ist dadurch gekennzeichnet, dass die Betätigungsvorrichtung wenigstens eine Übertragungsvorrichtung und eine Handhabe umfasst.

Eine weitere Ausführungsform ist dadurch gekennzeichnet, dass die Übertragungsvorrichtung mit der Handhabe und mit dem Klingenhalter verbunden ist.

Gemäß einer weiteren Ausführungsform umfasst die Übertragungsvorrichtung ein insbesondere als Hebel ausgebildetes Betätigungselement umfasst.

Eine weitere Ausführungsform ist dadurch gekennzeichnet, dass die Übertragungsvorrichtung, insbesondere das Betätigungselement, mittels eines Schwenkgelenks fest mit dem Klingenhalter verbunden ist.

Gemäß einer weiteren Ausführungsform des Messers ist die insbesondere als Betätigungselement ausgebildete Übertragungsvorrichtung, insbesondere mittels eines Gelenks, mit der Handhabe fest verbunden.

Weitere Vorteile ergeben sich anhand der nicht gewürdigten Unteransprüche sowie anhand der Beschreibung eines in den nachfolgenden Fig. dargestellten Ausführungsbeispiels. Es zeigen:
Fig. 1 eine schematische teilweise geschnittene Ansicht des erfindungsgemäßen Messers, wobei sich der Klingenhalter in der Sicherheitsposition und die Handhabe in der unbetätigten Position befindet,
Fig. 2 in Anlehnung an Fig. 1 eine Darstellung des Messers, wobei sich der Klingenhalter in der ersten Schneidposition und die Handhabe in der betätigten Position befindet,
Fig. 3 in Anlehnung an Fig. 2 eine Darstellung des Messers, wobei sich der Klingenhalter in der zweiten Schneidposition und die Handhabe in der betätigten Position befindet, und
Fig. 4 in Anlehnung an Fig. 3 eine Darstellung des Messers, wobei sich der Klingenhalter in der Sicherheitsposition und die Handhabe in der betätigten Position befindet.

Ein Messer insgesamt wird in den Fig. mit der Bezugsziffer 10 bezeichnet. Gleiche Bezugszeichen in den unterschiedlichen Fig. bezeichnen auch bei Hinzufügung von Buchstaben entsprechende Teile.

Das Messer 10 weist im Wesentlichen ein Gehäuse 11, eine Handhabe 12, einen Klingenhalter 13 und ein Betätigungselement 14 auf. Die Handhabe 12 sowie das Betätigungselement 14 sind Teile einer Betätigungsvorrichtung V.

Die Handhabe 12 umfasst einen Träger 15 sowie einen Bedienungsansatz 16, der fest mit dem Träger 15 verbunden ist. Die Handhabe 12 ist in einem Aufnahmeraum A des Gehäuses 11 in die Richtungen x1 und x2 bewegbar geführt. Die Handhabe 12 ist aus der in Fig. 1 dargestellten, unbetätigten Position in Richtung x1 in eine z.B. in Fig. 2 dargestellte, betätigte Position bewegbar. Aus der betätigten Position ist die Handhabe 12 in Richtung x2in die unbetätigte Position bewegbar.

Die Handhabe 12 wird durch ein Federelement 19 in die unbetätigte Position belastet. Das Federelement 19 ist an einem an der Handhabe 12 angeformten Befestigungsmittel 21 sowie an einem an dem Gehäuse 11 angeformten Haltebolzen 23 befestigt.

An dem Klingenhalter 13 ist ein Zylinderstumpf 24 angeformt, welcher in einer in der Handhabe 12 ausgebildeten Nut 25 geführt ist. Der Klingenhalter 13 bildet mit der Nut 25 ein Gelenk G2. Der Klingenhalter 13 ist auf diese Weise parallel zu einer Längsmittelachse m der Nut 25 in die Richtungen x1, x2 verschiebbar und um eine Schwenkachse a2 des Zylinderstumpfes 24 in die Richtungen q1, q2 (siehe Fig. 1) schwenkbar. Der Klingenhalter 13 kann zwischen einer Sicherheitsposition (siehe Fig. 1), einer ersten Schneidposition (siehe Fig. 2) und einer zweiten Schneidposition (siehe Fig. 3) bewegt werden. Der Klingenhalter 13 weist eine nicht näher dargestellte Halterung für eine Klinge 27 auf.

In der Sicherheitsposition ist der Klingenhalter 13 derart angeordnet, dass die Klinge 27 in das Gehäuse 11 zurückgezogen und für einen Benutzer unzugänglich ist. In der Sicherheitsposition ragt die Klinge 27 nicht aus dem Gehäuse 11 heraus (siehe Fig. 1). In der ersten Schneidposition und in der zweiten Schneidposition ragt die Klinge 27 aus dem Gehäuse 11 heraus (siehe die Fig. 2 und 3).

Ein hinterer Fortsatz 26 des Klingenhalters 13 ist mittels eines Gelenks G3 mit einer Schwenkachse a3 fest mit einem ersten Endbereich 49 des Betätigungselements 14 verbunden. Der Klingenhalter 13 ist mittels des Gelenks G3 relativ zu dem Betätigungselement 14 schwenkbar. Das Betätigungselement 14 und der Klingenhalter 13 sind miteinander bewegungsverbunden.

Das Betätigungselement 14 ist an einem zweiten Endbereich 50 mit einem Gelenk G4, das eine Schwenkachse a4 aufweist, schwenkbar an der Handhabe 12 gelagert. Das Betätigungselement 14 kann auf diese Weise bezüglich der Handhabe 14 in die Richtungen p1, p2 geschwenkt werden. Ein elastisch verformbares Element 28, z.B. eine Zugfeder, belastet das Betätigungselement 14 in die z.B. in Fig. 1 dargestellte Grundposition, in welcher das Betätigungselement 14 den Klingenhalter 13 in der Sicherheitsposition hält. Das Federelement 28 ist an einem Befestigungsmittel 30 des Betätigungselements 14 und an einem Befestigungsmittel 32 der Handhabe 12 befestigt.

Ein Stützelement 33 ist mit einem Schwenkgelenk G5 mit einer Schwenkachse a5 schwenkbar an dem Klingenhalter 14 gelagert. Ein Endbereich 34 des Stützelements 33 liegt in der in Fig. 1 dargestellten Grundposition des Betätigungselements 14 an einer Oberfläche 35 einer Gehäusestruktur 31 in Form einer Aussparung 36 an, wobei die Gehäusestruktur 31 einen Lagersitz für den Endbereich 34 bildet. Das Stützelement 33 ist von wenigstens einem nicht dargestellten Federelement in eine Neutralposition belastet.

Wird die Handhabe 12 aus der unbetätigten Position gemäß Fig. 1 in Richtung x1 in die betätigte Position gemäß Fig. 2 bewegt, so bewegt sich der Endbereich 34 des Stützelements 33 in Kontakt mit der Fläche 35 in den Eingriff mit einer Aussparung 36. Der Aussparung 36 benachbart weist die Gehäusestruktur 31 einen Vorsprung 37 auf. Durch den Eingriff des Stützelements 33 mit der Aussparung 36 wird bei dem Bewegen der Handhabe 12 aus der unbetätigten in die betätigte Position das Betätigungselement 14 um die Achse a4 in Richtung p1 in die in Fig. 2 dargestellte erste Schwenkposition geschwenkt.

Nach dem Eingriff des Endbereichs 34 in die Aussparung 36, wodurch der Kontakt zwischen dem Stützelement 33 und der Gehäuseschale 11 hergestellt ist, wird durch das Stützelement 33 über das Gelenk G5 eine Kraft auf den Klingenhalter 13 ausgeübt, welche bei der Bewegung der Handhabe 12 in Richtung x1 das Betätigungselement 14 veranlasst, bezüglich der Handhabe 12 in Richtung p1 zu schwenken. Das Stützelement wird dabei auf Druck belastet.

Das Schwenken des Betätigungselements 14 von der Grundposition in die erste Schwenkposition erfolgt entgegen der Federkraft des Federelements 28. Während der Bewegung des Betätigungselements 14 von der Grundposition in die erste Schwenkposition wird der Klingenhalter 13 im Uhrzeigersinn in Richtung q1 gemäß Fig. 1 um die Schwenkachse a2 geschwenkt. Ferner wird der Klingenhalter 13 um die Schwenkachse a3 relativ zu dem Betätigungselement 14 gemäß der Fig. 1 und 2 im Uhrzeigersinn verschwenkt. Ferner wird der fest mit dem Klingenhalter 13 verbundene Zylinderstumpf 24 in der in der Handhabe 12 ausgebildeten Nut 25 in Richtung x1 bewegt. Während sich der Zylinderstumpf 24 in der Sicherheitsposition des Klingenhalters 13 gemäß Fig. 1 an einem Endbereich 52 der Nut 25 befindet, ist der Zylinderstumpf 24 in der ersten Schneidposition des Klingenhalters 13 gemäß Fig. 2 in Richtung eines Endbereichs 53 der Nut 25 bewegt.

Befindet sich das Betätigungselement 14 in der ersten Schwenkposition gemäß Fig. 2, ragt die Klinge 27 aus einer Öffnung 47 des Messers 10 heraus. Bei dem Schwenken des Betätigungselements 14 in die erste Schwenkposition wird ferner das Stützelement 33 relativ zu dem Klingenhalter 13 entgegen der Federkraft des nicht dargestellten Federelementes in Drehrichtung u1 geschwenkt.

Wirkt in der in Fig. 2 dargestellten Position des Messers 10 eine Schneidreaktionskraft F auf die Klinge 27, so verschwenkt der Klingenhalter 13 aus der ersten Schneidposition um die Schwenkachse a2 im Uhrzeigersinn in Richtung q1 in die in Fig. 3 dargestellte zweite Schneidposition. Es sei darauf hingewiesen, dass die Schneidreaktionskraft auf die Klinge 27 auch in einer anderen, als der eingezeichneten Richtung auf die Klinge 27 wirken kann. In Fig. 2 wirkt die Kraft F rechtwinklig auf die Schneide S. Die Schneidreaktionskraft F kann Anteile aufweisen, die parallel zu einer Schneide S der Klinge 27 wirken sowie andere Anteile, die rechtwinklig zu der Schneide S wirken.

Da der Klingenhalter 13 über das Gelenk G3 mit dem Betätigungselement 14 bewegungsverbunden ist, wird das Betätigungselement 14 dabei in die in Fig. 3 dargestellte zweite Schwenkposition bewegt. Das Stützelement 33 bewegt sich aufgrund der Schwenkbewegung des Betätigungselements 14 in die zweite Schwenkposition außer Eingriff mit der Aussparung 36 und wird von dem nicht dargestellten Federelement relativ zu dem Betätigungselement 14 in Richtung u2 in die in Fig. 3 dargestellte Neutralposition bewegt.

Sobald die Schneidkraft F kleiner ist als die Federkraft des Federelements 28, was z.B. bei nachlassendem Kontakt zwischen der Klinge 27 und einem nicht dargestelltem Schneidgut der Fall ist, wird das Betätigungselement 14 von dem Federelement 28 aus der zweiten Schwenkposition um die Schwenkachse a4 im Uhrzeigersinn in Richtung p2 in die in Fig. 4 dargestellte Grundposition bewegt, obwohl die Handhabe 12 sich in der betätigten Position befindet. Dabei wird der Klingenhalter 13 in Richtung x2 in die Sicherheitsposition bewegt, in welcher die an dem Klingenhalter 13 befestigte Klinge 27 in den Aufnahmeraum A des Gehäuses 11 zurückgezogen ist. Bei der vorerwähnten Bewegung des Betätigungselements 14 von der zweiten Schwenkposition in die Grundposition wird der Klingenhalter 13 ferner um die Schwenkachse a2 in Richtung q2 geschwenkt.

In der in Fig. 4 dargestellten Grundposition des Betätigungselements 14 liegt der Endbereich 34 der Stütze 33 an einer Innenfläche 48 des Gehäuses 11 an. Der Klingenhalter 13 ist in der Sicherheitsposition angeordnet, in welcher die Klinge 27 für den Benutzer unzugänglich in das Gehäuse 11 zurückgezogen ist. Das nicht dargestellte Federelement ist gespannt und belastet die Stütze 33 gegen die Innenfläche 48 des Gehäuses 11.

Sobald der Benutzer die Handhabe 12 freigibt, wird die Handhabe 12 von dem Federelement 19 in Richtung x2 in die unbetätigte Position bewegt. Dabei gleitet der Endbereich 34 des Stützelements 33 entlang der Innenfläche 48 und wird von der Innenfläche 48 zu der Außenfläche 35 geführt.

Die unbetätigte Position der Handhabe ist in Fig. 1 dargestellt. Gemäß Fig. 1 liegt das Stützelement 33 wieder mit dem Endbereich 34 an der Außenfläche 35 an.

## Patentansprüche

1. Messer mit einem Klingenhalter (13) zur Lagerung einer Klinge (27) sowie mit einer Betätigungsvorrichtung (12, 14) zur Betätigung des Klingenhalters (13), welche wenigstens eine Handhabe (12) und mindestens ein Betätigungselement (14) aufweist, wobei der Klingenhalter (13) zwischen wenigstens einer Sicherheitsposition und mindestens einer Schneidposition bewegbar in einem Gehäuse (11) gelagert ist, wobei in der Sicherheitsposition die Klinge (27) für den Benutzer unzugänglich in dem Gehäuse (11) angeordnet ist und in der Schneidposition die Klinge (27) aus einer Öffnung (47) des Gehäuses (11) herausragt, wobei die Betätigungsvorrichtung (12, 14) zwischen einer unbetätigten Position und einer betätigten Position bewegbar ist wobei der Klingenhalter (13) aus der Sicherheitsposition in eine erste Schneidposition bewegbar ist, in welcher der Klingenhalter (13) bei in die betätigte Position bewegter Handhabe (12) nicht in die Sicherheitsposition zurückbewegbar ist, und wobei der Klingenhalter (13) durch eine Schneidkraft aus der ersten Schneidposition in eine zweite Schneidposition bewegbar ist, in welcher der Klingenhalter (13) bei in die betätigte Position bewegter Handhabe (12) in die Sicherheitsposition zurückbewegbar ist, **dadurch gekennzeichnet, dass** der Klingenhalter mit einem Stützelement versehen ist, welches lösbar in Eingriff mit einer Gegenfläche an dem Gehäuse bewegbar ist, oder dass das Stützelement an dem Gehäuse befestigt ist und mit dem Klingenhalter lösbar in Eingriff bringbar ist, wobei mit dem Stützelement (33) der Klingenhalter (13) an dem Gehäuse (11) lösbar abstützbar ist und der Eingriff des Stützelements (33) durch eine Bewegung des Klingenhalters (13) aus der ersten Schneidposition in die zweite Schneidposition gelöst wird.

2. Messer nach einem der vorangehenden Ansprüche, **dadurch gekennzeichnet, dass** die Handhabe (12) von einem Hebel gebildet ist, der schwenkbar an dem Gehäuse (11) angelenkt ist oder von einem Schieber (12) gebildet ist der translatorisch in einem Aufnahmeraum (A) des Gehäuses (11) zwischen wenigstens zwei Positionen bewegbar ist.

3. Messer nach einem der vorangehenden Ansprüche, **dadurch gekennzeichnet, dass** das Stützelement (33) etwa stabförmig ausgebildet ist.

4. Messer nach einem der vorangehenden Ansprüche, **dadurch gekennzeichnet, dass** das Stützelement (33) schwenkbar an dem Klingenhalter (13) befestigt ist.

5. Messer nach einem der vorangehenden Ansprüche, **dadurch gekennzeichnet, dass** die Gegenfläche (35), insbesondere ein Lagersitz (36, 37), an dem Gehäuse (11) oder an dem Klingenhalter (13) ausgebildet ist, mit welcher Gegenfläche (35) das Stützelement (33) lösbar in Eingriff bringbar ist.

## Claims

1. Knife with a blade holder (13) for holding a blade (27) and with an actuating device (12, 14) for actuating the blade holder (13), the actuating device comprising at least one handle (12) and at least one actuating element (14), the blade holder (13) being moveable in a housing (11) between at least one safety position and at least one cutting position, in the safety position the blade (27) is accommodated inaccessible for the user in the housing (11) and in the cutting position the blade (27) protrudes from an aperture (47) of the housing (11), the actuating device (12, 14) being moveable between an unactuated position and an actuated position, the blade holder (13) being moveable from the safety position into a first cutting position, whereby the blade holder (13) is not movable from the first cutting position back into the safety position when the actuator is in the actuated position, the blade holder (13) being moveable by a cutting force from the first cutting position into a second cutting position, the blade holder (13) is movable from the second cutting position into the safety position when the handle (12) is in the actuated position, **characterised in that** the blade holder is provided with a support element which can be moved detachable in engagement with a counter surface at the housing, or the support element being fixed to the housing and can be moved detachable in engagement with the blade holder, whereby with the support element (33) the blade holder (13) can be detachably braced to the housing (11), the engagement of the support element (33) is released by a movement of the blade holder (13) from the first cutting position into the second cutting position.

2. Knife according to one of the previous claims, **characterised in that** the handle (12) is formed by a lever, being pivotably connected to the housing (11) with a joint or being formed by a slide (12) which is moveable translationally between at least two positions in a compartment of the housing (11).

3. Knife according to one of the previous claims, **characterised in that** the support element (33) is formed rod-like.

4. Knife according to one of the previous claims, **characterised in that** the support element (33) is fixed privotably at the blade holder (13).

5. Knife according to one of the previous claims, **characterised in that** the counter surface (35), in particular a bearing seat (36, 37), is formed at the housing (11) or at the blade holder (13), and the support element (33) can be brought detachable in engagement with the counter surface (35).

## Revendications

1. Couteau avec un support de lame (13) pour loger une lame (27) et avec un dispositif d'actionnement (12, 14) pour actionner le support de lame (13), lequel présente au moins une prise (12) et au moins un élément d'actionnement (14), le support de lame (13) étant monté mobile dans un boîtier (11) entre au moins une position de sécurité et au moins une position de coupe, la lame (27) étant disposée dans le boîtier (11) inaccessible à l'utilisateur en position de sécurité et la lame (27) dépassant d'une ouverture (47) du boîtier (11) en position de coupe, le dispositif d'actionnement (12, 14) étant mobile entre une position non actionnée et une position actionnée, le support de lame (13) étant mobile de la position de sécurité dans une première position de coupe dans laquelle le support de lame (13) ne peut pas revenir en position de sécurité lors de la prise (12) déplacée en position actionnée, et le support de lame (13) pouvant se déplacer grâce à un effort de coupe de la première position de coupe dans une deuxième position de coupe dans laquelle le support de lame (13) peut revenir en position de sécurité lors de la prise (12) en position actionnée, **caractérisé en ce que** le support de lame est muni d'un élément de soutien qui est mobile librement en prise avec une contre-surface au niveau du boîtier, ou **en ce que** l'élément de soutien est fixé au niveau du boîtier et peut être mis en prise librement avec le support de lame, le support de lame (13) pouvant être soutenu librement avec l'élément de soutien (33) au niveau du boîtier (11) et la prise de l'élément de soutien (33) est libérée par un mouvement du support de lame (13) de la première position de coupe dans la deuxième position de coupe.

2. Couteau selon l'une des précédentes revendications, **caractérisé en ce que** la prise (12) est formée d'un levier, qui est articulé pivotant au niveau du boîtier (11) ou est formée par un coulisseau qui est mobile en translation dans un espace de logement (A) du boîtier (11) entre au moins deux positions.

3. Couteau selon l'une des précédentes revendications, **caractérisé en ce que** l'élément de soutien (33) est réalisé sensiblement en forme de barre.

4. Couteau selon l'une des précédentes revendications, **caractérisé en ce que** l'élément de soutien (33) est fixé pivotant au niveau du support de lame (13).

5. Couteau selon l'une des précédentes revendications, **caractérisé en ce que** la contre-surface (35), en particulier un siège de palier (36, 37), est réalisée au niveau du boîtier (11) ou au niveau du support de lame (13), avec laquelle contre-surface (35) l'élément de soutien (33) peut être mis en prise librement.
